# EUROPÄISCHE PATENTANMELDUNG

(11) **EP 3 848 592 A1**
(43) Veröffentlichungstag der Anmeldung: **14.07.2021**
(21) Anmeldenummer: 21150607.6
(22) Anmeldetag: 07.01.2021
(51) Int. Cl.: F15B 11/17

(54) **FLUIDVERSORGUNGSSYSTEM ZUR VERSORGUNG MEHRERER FLUIDVERBRAUCHER EINES KRAFTFAHRZEUGS MIT FLUID**

(30) Priorität: 13.01.2020 DE 102020100583
(71) Anmelder: Schwäbische Hüttenwerke Automotive GmbH, 73433 Aalen (DE)
(72) Erfinder: JÄGGLE, Gerd, 88521 Ertingen (DE)
(74) Vertreter: SSM Sandmair

(57) **Zusammenfassung**

Fluidversorgungssystem zur Versorgung mehrerer Fluidverbraucher eines Kraftfahrzeugs mit Fluid, das Fluidversorgungssystem umfassend:
(a) eine erste Pumpe (1) zur Versorgung eines in einem ersten Versorgungskreis (5) des Kraftfahrzeugs angeordneten ersten Fluidverbrauchers (3) mit Fluid,
(b) eine zweite Pumpe (2) zur Versorgung eines in einem zweiten Versorgungskreis (6) des Kraftfahrzeugs angeordneten zweiten Fluidverbrauchers (4) mit Fluid, und
(c) ein Wegeventil (7, 8; 15, 8), das zwischen einer ersten Ventilstellung und wenigstens einer anderen, zweiten Ventilstellung verstellbar ist und zur Verstellung vorzugsweise eine Elektromagneteinrichtung (7b; 15b) umfasst,
(d) wobei das Wegeventil (7, 8; 15, 8)
- in der ersten Ventilstellung eine Förderung des Fluids von der zweiten Pumpe (2) in den ersten Versorgungskreis (5) zulässt und
- in der zweiten Ventilstellung den ersten Versorgungskreis (5) von der zweiten Pumpe (2) trennt oder eine Förderung des Fluids von der zweiten Pumpe (2) in den ersten Versorgungskreis (5) im Vergleich zur ersten Ventilstellung nur gedrosselt zulässt.

## Beschreibung

Die Erfindung betrifft ein Fluidversorgungssystem zur Versorgung mehrerer Fluidverbraucher eines Kraftfahrzeugs mit Fluid.

Fahrzeuge mit Verbrennungsmotoren können einen Schmierölkreis zur Schmierung des Motors mit Schmieröl und einen Kühlkreis zur Kühlung des Motors, beispielsweise zur Kühlung von Kolben des Motors, aufweisen. Typischerweise zweigt einer dieser Kreise vom anderen ab. Für Verbrennungsmotoren mit veränderbaren Ventilsteuerzeiten ist ferner ein Versorgungskreis für die Verstellung der Phasenlage der Nockenwelle relativ zur Kurbelwelle vorhanden. Zusätzlich oder stattdessen kann der Antriebsmotor auch über die Möglichkeit der Pleuellängenverstellung verfügen und das Fahrzeug einen Versorgungskreis für die Pleuelverstellung aufweisen. Zusätzlich ist oder sind typischerweise ein oder mehrere Versorgungskreise für die Versorgung eines oder mehrerer Getriebe vorhanden, beispielsweise eines Automatikgetriebes und/oder eines Lenkgetriebes, um das jeweilige Getriebe fluidisch betätigen zu können. Über Versorgungskreise zur Antriebsmotorkühlung, Batteriekühlung und/oder Betätigung eines oder mehrerer Getriebe verfügen auch Elektrofahrzeuge oder Hybridfahrzeuge.

Die unterschiedlichen Versorgungskreise stellen typischerweise unterschiedliche Anforderungen an die zu liefernden Volumenströme und/oder Drücke. Um unterschiedliche Anforderungen zu erfüllen, kann eine entsprechend groß ausgelegte Pumpe verwendet werden. Die erforderlichen Drücke und Volumenströme können mithilfe von Ventilen eingestellt werden. Die gemeinsame Pumpe liefert jedoch aufgrund ihrer Dimensionierung für einen oder mehrere der gemeinsam versorgten Versorgungskreise einen zu großen Volumenstrom und/oder einen zu hohen Druck, so dass ein Teil des Fluids verlustbehaftet in ein Reservoir für das Fluid abgefördert wird.

Um die durch Abförderung in das Reservoir entstehenden Energieverluste zu reduzieren, können eine Hauptpumpe und eine Zusatzpumpe verwendet werden, wobei die Zusatzpumpe bei Bedarf zugeschaltet wird, so dass die Hauptpumpe auf ein kleineres Fördervolumen ausgelegt werden kann. Das Zu- und Wegschalten einer vom Antriebsmotor und damit in einem festen Drehzahlverhältnis zu diesem angetriebenen Zusatzpumpe wird mithilfe von Ventilen vorgenommen, über die noch immer im Übermaß gefördertes Fluid zum Reservoir abgeführt oder unter Umgehung des Reservoirs in kleinerem Kreis unnötig gefördert wird. Zur Erhöhung des Wirkungsgrads eines Fluidversorgungssystems mit Haupt- und die Zusatzpumpe kann die Hauptpumpe und/oder die Zusatzpumpe im Fördervolumen verstellbar ausgeführt werden. Alternativ kann die Zusatzpumpe unabhängig vom Antriebsmotor des Fahrzeugs mittels eines vergleichsweise kleinen, der Zusatzpumpe zugeordneten Elektromotors angetrieben werden.

Es ist eine Aufgabe der Erfindung, zwei oder mehr Fluidverbraucher eines Kraftfahrzeugs dem Bedarf des jeweiligen Fluidverbrauchers gerecht mit hohem Wirkungsgrad mit Fluid zu versorgen.

Zur Versorgung eines ersten Fluidverbrauchers und eines zweiten Fluidverbrauchers eines Kraftfahrzeugs jeweils mit Fluid schlägt die Erfindung ein Fluidversorgungssystem mit einer ersten Pumpe und wenigstens einer weiteren, zweiten Pumpe vor. Die erste Pumpe dient der Versorgung des in einem ersten Versorgungskreis angeordneten ersten Fluidverbrauchers mit einem ersten Volumenstrom und einem ersten Versorgungsdruck des Fluids. Die zweite Pumpe dient der Versorgung des in einem zweiten Versorgungskreis angeordneten zweiten Fluidverbrauchers mit einem zweiten Volumenstrom und einem zweiten Versorgungsruck des Fluids. Bei dem ersten Fluidverbraucher kann es sich um eine Einzelkomponente, beispielsweise einen mit dem Fluid zu kühlenden Kolben eines Verbrennungsmotors, oder um ein aus mehreren Komponenten zusammengesetztes Aggregat, wie etwa einen Antriebsmotor oder ein Getriebe des Kraftfahrzeugs handeln. Das Gleiche gilt in Bezug auf den zweiten Fluidverbraucher, bei dem es sich dementsprechend um ein aus mehreren Komponenten zusammengesetztes Aggregat oder um eine einzelne Komponente handeln kann. Jedenfalls handelt es sich bei dem ersten und dem zweiten Fluidverbraucher um unterschiedliche Fluidverbraucher. Soweit für das Fluidversorgungssystem relevant, können sich diese Fluidverbraucher insbesondere in Bezug auf den benötigten Volumenstrom und/oder Versorgungsdruck voneinander unterscheiden.

Das Fluid kann insbesondere ein hydraulisches Fluid sein. Es kann sich um ein Öl zur Schmierung und/oder Kühlung eines Antriebsmotors oder einer oder mehrerer Komponenten eines Antriebsmotors oder eines Getriebes und/oder um Arbeitsöl zur Betätigung eines oder mehrerer Getriebe und/oder einer oder mehrerer Stelleinrichtungen eines Motors des Fahrzeugs handeln. Ein typischer Fluidverbraucher eines Kraftfahrzeugs ist dessen Antriebsmotor selbst, der mit dem Fluid an unterschiedlichen Stellen geschmiert und/oder gekühlt werden muss, wobei der Antriebsmotor als Verbrennungsmotor oder Elektromotor ausgeführt sein kann. Verbrennungsmotoren können auch Fluidverbraucher mit speziellem Bedarf aufweisen, beispielsweise einen oder mehrere mit dem Fluid zu kühlende Kolben und/oder einen oder mehrere mit dem Fluid zu betätigende Nockenwellensteller jeweils zur Verstellung der Phasenlage einer Nockenwelle relativ zu einer Kurbelwelle und/oder einen oder mehrere mit dem Fluid zu betätigende Pleuelversteller jeweils zur Verstellung der Länge eines Pleuels oder mehrerer Pleuel. Der erste Fluidverbraucher und/oder der zweite Fluidverbraucher kann oder können auch Komponenten oder Baugruppen eines Getriebes oder unterschiedlicher Getriebe des Fahrzeugs sein.

Ist der erste Fluidverbraucher beispielsweise ein als Verbrennungsmotor ausgeführter Antriebsmotor des Fahrzeugs, kann es sich bei dem ersten Kreis um den Schmierölversorgungskreis des Antriebsmotors handeln. Der zweite Fluidverbraucher kann in derartigen Fällen durch einen oder mehrere zu kühlende Kolben des Antriebsmotors gebildet sein. Der zweite Versorgungskreis ist in derartigen Fällen dementsprechend ein Kolbenkühlkreis. Alternativ kann es sich bei dem zweiten Kreis beispielsweise um einen Versorgungskreis für einen oder mehrere Phasensteller zur Verstellung der Phasenlage einer oder mehrerer Nockenwellen des Antriebsmotors handeln. In noch einer Alternative kann es sich bei dem zweiten Versorgungskreis um einen Kreis zur Versorgung eines oder mehrerer Pleuelversteller jeweils zur Verstellung der Länge oder Längen einer oder mehrerer Pleuelstangen des Antriebsmotors handeln. Der erste Versorgungskreis kann in einer weiteren Alternative ein erster Kühlkreislauf zur Kühlung eines Verbrennungsmotors eines Hybridfahrzeugs sein, und der zweite Versorgungskreis kann ein zweiter Kühlkreislauf zur Kühlung eines Elektromotors und/oder einer Batterie des Hybridfahrzeugs sein, wobei der Verbrennungsmotor, der Elektromotor und die Batterie dem Antrieb des Hybridfahrzeugs dienen.

Über die Pumpen hinaus umfasst das Fluidversorgungssystem ein Wegeventil, das stromab der zweiten Pumpe angeordnet ist. Das Wegeventil ist zwischen einer ersten Ventilstellung und wenigstens einer anderen, zweiten Ventilstellung umsteuerbar, d.h. hin und her verstellbar. In der ersten Ventilstellung lässt es eine Förderung des Fluids von der zweiten Pumpe in den ersten Kreis zu. In der zweiten Ventilstellung trennt es den ersten Versorgungskreis von der zweiten Pumpe oder lässt eine Förderung des Fluids von der zweiten Pumpe in den ersten Versorgungskreis im Vergleich zur ersten Ventilstellung nur noch gedrosselt zu.

In ersten Ausführungen kann das Wegeventil im zweiten Versorgungskreis angeordnet sein. in den ersten Ausführungen kann es dazu eingerichtet sein, in der zweiten Ventilstellung und/oder einer optional weiteren, in diesem Fall dritten Ventilstellung eine Förderung des Fluids von der zweiten Pumpe zu dem im zweiten Versorgungskreis angeordneten zweiten Fluidverbraucher zuzulassen. Das Wegeventil kann eine oder mehrere weitere Ventilstellungen aufweisen. In einfachen und nicht zuletzt deshalb bevorzugten Ausführungen weist es jedoch nur zwei unterschiedliche Ventilstellungen, nämlich die erste und die zweite Ventilstellung, auf. Das Wegeventil kann insbesondere als 3/2-Wegeventil ausgeführt sein.

In zweiten Ausführungen ist das Wegeventil nicht unmittelbar im zweiten Versorgungskreis angeordnet, sondern nur an den zweiten Versorgungskreis angeschlossen, derart, dass das Fluid das Wegeventil nicht in Richtung auf den zweiten Fluidverbraucher durchströmen muss, aber die Förderung des Fluids zum zweiten Fluidverbraucher mittels des Wegeventils dennoch bedarfsgerecht beeinflusst werden kann. In den zweiten Ausführungen, und auch in den ersten Ausführungen, umfasst das Fluidversorgungssystem eine Verbindungsleitung, die vom zweiten Versorgungskreis an einer Abzweigung stromab der zweiten Pumpe und stromauf des zweiten Fluidverbrauchers abzweigt, um den ersten Versorgungskreis mit dem zweiten Versorgungskreis verbinden zu können. In den zweiten Ausführungen ist das Wegeventil stromab der Abzweigung in der Verbindungsleitung angeordnet. In der ersten Ventilstellung lässt es demgemäß die Förderung des Fluids von der zweiten Pumpe in den ersten Versorgungskreis zu. In der zweiten Ventilstellung kann es die Verbindungsleitung wie bevorzugt unterbrechen, um den ersten Versorgungskreis von der zweiten Pumpe zu trennen, oder zumindest als Drossel wirken. Wie zu den ersten Ausführungen erläutert, kann das Wegeventil auch in den zweiten Ausführungen eine oder mehrere weitere Ventilstellungen aufweisen, ist aber auch in den zweiten Ausführungen bevorzugt nur zwischen zwei unterschiedlichen Ventilstellungen, nämlich der ersten und der zweiten Ventilstellung, umsteuerbar. In den zweiten Ausführungen kann das Wegeventil vorteilhafterweise sehr einfach als 2/2-Wegeventil ausgeführt sein. Dadurch wird der zweite Fluidverbraucher permanent mit dem Fluid versorgt. Durch das Wegeventil kann der Druck für zweiten Fluidverbraucher zwischen dem ersten Versorgungsdruck und dem zweiten Versorgungsdruck verändert, vorteilhafterweise geschaltet werden.

Da die zweite Pumpe mittels des Wegeventils mit dem ersten Kreis verbunden werden kann, was vorteilhafterweise dann geschieht, wenn der zweite Fluidverbraucher kein Fluid oder Fluid nur mit einem Volumenstrom und/oder Druck benötigt, der oder die kleiner als von der zweiten Pumpe lieferbar ist oder sind, kann die zweite Pumpe in derartigen Betriebsphasen des zweiten Fluidverbrauchers zur Unterstützung der ersten Pumpe in den ersten Kreis fördern. Das von der zweiten Pumpe geförderte Fluid muss nicht verlustbehaftet in ein Reservoir oder in einem kleineren Kreis sozusagen leer umlaufend gefördert werden. Die zumindest temporäre Unterstützung entlastet die erste Pumpe in zweifacher Hinsicht. Zum einen kann sie von der Versorgung des zweiten Fluidverbrauchers vollständig und zum anderen kann sie in der Versorgung des ersten Fluidverbrauchers teilweise entlastet werden. Die erste Pumpe kann wegen der Entlastung vom zweiten Fluidverbraucher im Vergleich zu einer Pumpe, die zusätzlich auch den zweiten Fluidverbraucher versorgen muss, in Bezug auf ihr Fördervolumen kleiner dimensioniert werden. Ist die erste Pumpe im Fördervolumen verstellbar, können in Phasen der Unterstützung ihr Fördervolumen der Unterstützung entsprechend verringert und in der Folge die für den Antrieb der ersten Pumpe erforderliche Antriebsleistung reduziert werden.

Als "Fördervolumen" wird das spezifische Fördervolumen verstanden, also das Fördervolumen pro Umdrehung oder Linearhub der jeweiligen Pumpe. Bevorzugt sind die erste Pumpe und die zweite Pumpe jeweils als Rotationspumpen ausgeführt. Grundsätzlich kann aber auch eine der Pumpen oder können beide Pumpen jeweils als Linearhubkolbenpumpen ausgeführt sein.

Das Fluidversorgungssystem ist insbesondere in Verwendungen vorteilhaft, in denen einer der Versorgungskreise, beispielsweise der erste Versorgungskreis, mit einem größeren Volumenstrom als der andere Versorgungskreis versorgt werden muss und/oder einer der Versorgungskreise, beispielsweise der zweite Versorgungskreis, mit einem höheren Druck als der andere Versorgungskreis versorgt werden muss. Diejenige Pumpe, die dem Versorgungskreis mit dem höheren Volumenstrombedarf zugeordnet ist, kann auf ein höheres Fördervolumen als die andere Pumpe ausgelegt sein. Diejenige Pumpe, die den höheren Druck liefern muss, kann auf eine höhere mechanische Robustheit und/oder auf einen geringeren Leckagestrom, beispielsweise auf engere Toleranzen und Toleranzketten, als die andere Pumpe ausgelegt sein. So kann beispielsweise die erste Pumpe ein höheres Fördervolumen als die zweite Pumpe und/oder die zweite Pumpe auf die Förderung des Fluids mit einem höheren Druck als die erste Pumpe ausgelegt sein.

Ist eine der Pumpen oder sind beide Pumpen jeweils Rotationspumpen, kann die jeweilige Pumpe beispielsweise als Außenzahnradpumpe, Innenzahnradpumpe, Pendelschieberpumpe oder Flügelzellenpumpe ausgeführt sein. Ist eine der Pumpen oder sind die Pumpen jeweils im Fördervolumen verstellbar, ist die jeweilige Pumpe in vorteilhaften Ausführungen als Flügelzellenpumpe ausgeführt, da sich derartige Pumpen vergleichsweise einfach und genau im Fördervolumen verstellen lassen. Ist eine oder sind die Pumpen jeweils als Konstantpumpen ausgeführt, handelt es sich bei der jeweiligen Pumpe in bevorzugten Ausführungen um eine Zahnradpumpe. Zahnradpumpen, insbesondere Außenzahnradpumpen, sind im Aufbau einfach und mechanisch vergleichsweise robust. Muss einer der Kreise mit einem höheren Druck als der andere Kreis versorgt werden, kann insbesondere die im Kreis mit höherem Druckbedarf zumindest primär zugeordnete Pumpe eine Zahnradpumpe sein.

Das Wegeventil kann vorteilhafterweise dazu eingerichtet sein, dass es den zweiten Fluidverbraucher in wenigstens einer Ventilstellung von der zweiten Pumpe trennt. Diese wenigstens eine Ventilstellung kann insbesondere die erste Ventilstellung sein. Grundsätzlich kann das Wegeventil aber auch eine oder mehrere weitere Ventilstellungen aufweisen, beispielsweise als 3/3-Wegeventil oder 4/3-Wegeventil, ausgeführt sein, und den zweiten Fluidverbraucher in einer dritten Ventilstellung von der zweiten Pumpe trennen.

Das Wegeventil ist in bevorzugten Ausführungen dazu eingerichtet, die zweite Pumpe in wenigstens einer Ventilstellung vom ersten Versorgungskreis zu trennen. Diese wenigstens eine Ventilstellung kann insbesondere die zweite Ventilstellung sein. Grundsätzlich kann das Wegeventil jedoch eine oder mehrere weitere Ventilstellungen, beispielsweise eine dritte Ventilstellung oder gegebenenfalls noch eine vierte Ventilstellung, aufweisen und die zweite Pumpe in dieser weiteren Ventilstellung vom ersten Kreis trennen.

Es wird bevorzugt, dass das Wegeventil in der ersten Ventilstellung die Verbindung zwischen der zweiten Pumpe und dem zweiten Fluidverbraucher unterbricht und in der zweiten Ventilstellung die Verbindung von zweiter Pumpe und erstem Kreis unterbricht. Andererseits sind aber auch Ausführungen realisierbar, in denen das Wegeventil in der ersten Ventilstellung den Volumenstrom in Richtung auf den zweiten Fluidverbraucher nicht gänzlich unterbricht, sondern im Vergleich zur zweiten Ventilstellung nur drosselt und/oder in der zweiten Ventilstellung den Volumenstrom zum ersten Kreis nicht gänzlich unterbricht, sondern im Vergleich zur ersten Ventilstellung nur drosselt.

Das Wegeventil ist in vorteilhaften Ausführungen ein Elektromagnetventil. Es umfasst in derartigen Ausführungen einen hin und her beweglichen Ventilkolben, eine Ventilfeder, die auf den Ventilkolben eine Federkraft ausübt, und eine Elektromagneteinrichtung zur Erzeugung einer der Federkraft entgegenwirkenden elektromagnetischen Kraft. Die Elektromagneteinrichtung kann mit einer übergeordneten Steuerung, beispielsweise einer Motorsteuerung des Kraftfahrzeugs, verbunden sein und von der Steuerung beispielsweise mit Stromsignalen gesteuert werden. Obgleich es grundsätzlich denkbar ist, dass das Wegeventil zusätzlich auch mit einem Fluiddruck, zweckmäßigerweise einem Druck des zweiten Versorgungskreises, beaufschlagbar ist, wird die Ausführung als reines Elektromagnetventil, d.h. mit Beaufschlagung nur durch die Ventilfeder und die Elektromagneteinrichtung, bevorzugt.

In Weiterbildungen umfasst das Fluidversorgungssystem ein Einstellventil, das im zweiten Versorgungskreis zwischen der zweiten Pumpe und dem zweiten Fluidverbraucher angeordnet und dazu eingerichtet ist, den im zweiten Kreis herrschenden Druck einzustellen, vorzugsweise auf einen Maximaldruck zu begrenzen. Die Einstellung, vorzugsweise Begrenzung, wird zweckmäßigerweise dadurch erreicht, dass dem Einstellventil der im zweiten Versorgungskreis herrschende Druck aufgegeben wird. In derartigen Ausführungen ist das Einstellventil ein Fluidikventil mit einem hin und her beweglichen Ventilkolben, einer Ventilfeder, die auf den Ventilkolben eine Federkraft ausübt, und einer Druckkammer, in welcher der Ventilkolben der Federkraft entgegen mit einem Fluidstelldruck beaufschlagbar ist. Das Einstellventil kann insbesondere ein reines Fluidikventil sein, also ein Ventil, dessen Ventilstellung sich allein aus dem Gleichgewicht von Federkraft und dem entgegenwirkenden Fluidstelldruck einstellt. Der Fluidstelldruck kann vom Druck des Fluids im zweiten Versorgungskreis abhängen. Vorzugsweise korrespondiert der Fluidstelldruck mit oder entspricht einem Druck des Fluids im zweiten Versorgungskreis, indem Fluid vom zweiten Versorgungskreis stromauf des zweiten Fluidverbrauchers zum Einstellventil geführt und diesem als der Fluidstelldruck aufgegeben wird.

Auch in den nachstehend formulierten Aspekten werden Merkmale der Erfindung beschrieben. Die Aspekte sind in der Art von Ansprüchen formuliert und können diese ersetzen. In den Aspekten offenbarte Merkmale können die Ansprüche ferner ergänzen und/oder relativieren, Alternativen zu einzelnen Merkmalen aufzeigen und/oder Anspruchsmerkmale erweitern. In Klammern gesetzte Bezugszeichen beziehen sich auf ein nachfolgend in Figuren illustriertes Ausführungsbeispiel. Sie schränken die in den Aspekten beschriebenen Merkmale nicht unter den Wortsinn als solchen ein, zeigen andererseits jedoch bevorzugte Möglichkeiten der Verwirklichung des jeweiligen Merkmals auf.
Aspekt 1. Fluidversorgungssystem zur Versorgung mehrerer Fluidverbraucher eines Kraftfahrzeugs mit Fluid, das Fluidversorgungssystem umfassend:
   (a) eine erste Pumpe (1) zur Versorgung eines in einem ersten Versorgungskreis (5) des Kraftfahrzeugs angeordneten ersten Fluidverbrauchers (3) mit Fluid,
   (b) eine zweite Pumpe (2) zur Versorgung eines in einem zweiten Versorgungskreis (6) des Kraftfahrzeugs angeordneten zweiten Fluidverbrauchers (4) mit Fluid, und
   (c) ein Wegeventil (7, 8; 15, 8), das zwischen einer ersten Ventilstellung und wenigstens einer anderen, zweiten Ventilstellung verstellbar ist,
   (d) wobei das Wegeventil (7, 8; 15, 8)
      - in der ersten Ventilstellung eine Förderung des Fluids von der zweiten Pumpe (2) in den ersten Versorgungskreis (5) zulässt und
      - in der zweiten Ventilstellung den ersten Versorgungskreis (5) von der zweiten Pumpe (2) trennt oder eine Förderung des Fluids von der zweiten Pumpe (2) in den ersten Versorgungskreis (5) im Vergleich zur ersten Ventilstellung nur gedrosselt zulässt.
Aspekt 2. Fluidversorgungssystem nach dem vorhergehenden Aspekt, wobei das Wegeventil (7, 8) in der zweiten Ventilstellung eine Förderung des Fluids im zweiten Versorgungskreis (6) von der zweiten Pumpe (2) zum zweiten Fluidverbraucher (4) zulässt.
Aspekt 3. Fluidversorgungssystem nach einem der vorhergehenden Aspekte, wobei das Wegeventil (15; 7, 8) in der ersten Ventilstellung eine Förderung des Fluids von der zweiten Pumpe (2) in den ersten Versorgungskreis (5) und in Richtung auf den zweiten Fluidverbraucher (4) zulässt, so dass der zweite Fluidverbraucher (4) nur mit einem im Vergleich zur zweiten Ventilstellung niedrigeren Druck (P1) versorgt wird, oder die zweite Pumpe (2) vom zweiten Fluidverbraucher (4) trennt.
Aspekt 4. Fluidversorgungssystem nach einem der vorhergehenden Aspekte, wobei das Wegeventil (7, 8) stromab der zweiten Pumpe (2) und stromauf des zweiten Fluidverbrauchers (4) im zweiten Versorgungskreis (6) angeordnet ist.
Aspekt 5. Fluidversorgungssystem nach einem der vorhergehenden Aspekte, wobei das Wegeventil (7, 8) einen Druckanschluss für die zweite Pumpe (2), einen ersten Arbeitsanschluss für den ersten Versorgungskreis (5) und einen im zweiten Versorgungskreis (6) gelegenen zweiten Arbeitsanschluss aufweist und den Druckanschluss wahlweise entweder mit dem ersten Arbeitsanschluss oder dem zweiten Arbeitsanschluss verbindet.
Aspekt 6. Fluidversorgungssystem nach einem der vorhergehenden Aspekte, wobei das Wegeventil (7, 8) ein 3/2-Wegeventil ist.
Aspekt 7. Fluidversorgungssystem nach einem der Aspekte 1 bis 3, wobei eine Verbindungsleitung (11) vom zweiten Versorgungskreis (6) an einer Abzweigung (11') stromab der zweiten Pumpe (2) und stromauf des zweiten Fluidverbrauchers (4) abzweigt, um den ersten Versorgungskreis (5) mit dem zweiten Versorgungskreis (6) zu verbinden, und wobei das Wegeventil (15) stromab der Abzweigung (11') in der Verbindungsleitung (11) angeordnet ist.
Aspekt 8. Fluidversorgungssystem nach dem vorhergehenden Aspekt, wobei das Wegeventil (15) einen Druckanschluss für die zweite Pumpe (2) und einen Arbeitsanschluss für den ersten Versorgungskreis (5) aufweist und den Druckanschluss wahlweise entweder mit dem Arbeitsanschluss verbindet oder vom zweiten Arbeitsanschluss trennt.
Aspekt 9. Fluidversorgungssystem nach einem der zwei unmittelbar vorhergehenden Aspekte, wobei das Wegeventil (15) ein 2/2-Wegeventil ist.
Aspekt 10. Fluidversorgungssystem nach einem der vorhergehenden Aspekte, wobei das Wegeventil (7; 15) ein steuerbares Elektromagnetventil ist
Aspekt 11. Fluidversorgungssystem nach einem der vorhergehenden Aspekte, wobei das Wegeventil (7; 15) eine Ventilfeder (7a; 15a) umfasst, die auf das Wegeventil (7; 15) in Richtung auf eine der Ventilstellungen, vorzugsweise in Richtung auf die erste Ventilstellung, wirkt.
Aspekt 12. Fluidversorgungssystem nach dem vorhergehenden Aspekt, wobei das Wegeventil (7; 15) eine Elektromagneteinrichtung (7b; 15b) zur Erzeugung einer der Ventilfeder (7a; 15a) entgegenwirkenden elektromotorischen Kraft aufweist.
Aspekt 13. Fluidversorgungssystem nach einem der vorhergehenden Aspekte, umfassend ein Einstellventil (8) zur Einstellung eines im zweiten Versorgungskreis herrschenden zweiten Drucks (P2) auf ein vorgegebenes oder vorgebbares Druckniveau, vorzugsweise zur Begrenzung des zweiten Drucks (P2) auf einen Maximalwert.
Aspekt 14. Fluidversorgungssystem nach dem vorhergehenden Aspekt, wobei das Einstellventil (8) zur Einstellung des zweiten Drucks (P2) mit einem Fluidstelldruck, beispielsweise dem zweiten Druck (P2), beaufschlagbar ist.
Aspekt 15. Fluidversorgungssystem nach dem vorhergehenden Aspekt, wobei der Fluidstelldruck vom zweiten Druck (P2) abhängt.
Aspekt 16. Fluidversorgungssystem nach dem vorhergehenden Aspekt, wobei der Fluidstelldruck dem zweiten Druck (P2) entspricht.
Aspekt 17. Fluidversorgungssystem nach einem der drei unmittelbar vorhergehenden Aspekte, wobei das Einstellventil (8) eine Ventilfeder (8a) umfasst, die dem Fluidstelldruck entgegenwirkt.
Aspekt 18. Fluidversorgungssystem nach einem der vier unmittelbar vorhergehenden Aspekte, wobei vom zweiten Versorgungskreis (6), vorzugsweise stromab des Einstellventils (8), eine Rückführleitung (8b) abzweigt und in eine Druckkammer des Einstellventils (8) führt, um das Einstellventil (8) mit einem im zweiten Versorgungskreis (6) herrschenden Druck, vorzugsweise unmittelbar dem einzustellenden zweiten Druck (P2), zu beaufschlagen.
Aspekt 19. Fluidversorgungssystem nach einem der Aspekte 13 bis 17, wobei das Einstellventil (8) zwischen einer ersten Ventilstellung und wenigstens einer anderen, zweiten Ventilstellung verstellbar ist und in seiner ersten Ventilstellung eine Förderung des Fluids von der zweiten Pumpe (2) in den ersten Versorgungskreis (5) zulässt und in seiner zweiten Ventilstellung den ersten Versorgungskreis (5) von der zweiten Pumpe (2) trennt oder eine Förderung des Fluids von der zweiten Pumpe (2) in den ersten Versorgungskreis (5) im Vergleich zur ersten Ventilstellung nur gedrosselt zulässt.
Aspekt 20. Fluidversorgungssystem nach einem der Aspekte 13 bis 18, wobei das Einstellventil (8) zwischen einer ersten Ventilstellung und wenigstens einer anderen, zweiten Ventilstellung verstellbar ist und in seiner zweiten Ventilstellung eine Förderung des Fluids von der zweiten Pumpe (2) zu dem zweiten Fluidverbraucher (4) und in seiner ersten Ventilstellung eine Förderung des Fluids von der zweiten Pumpe (2) in den ersten Versorgungskreis (5) zulässt, um den zweiten Druck (P2) einzustellen, beispielsweise zu begrenzen.
Aspekt 21. Fluidversorgungssystem nach Aspekt 19 oder Aspekt 20, wobei das Einstellventil (8) die zweite Pumpe (2) vom zweiten Fluidverbraucher (4) trennt oder eine Förderung des Fluids von der zweiten Pumpe (2) zum zweiten Fluidverbraucher (4) im Vergleich zur zweiten Ventilstellung nur gedrosselt zulässt, wenn das Einstellventil (8) seine erste Ventilstellung einnimmt.
Aspekt 22. Fluidversorgungssystem nach einem der Aspekte 19 bis 21, wobei das Einstellventil (8) die zweite Pumpe (2) vom zweiten Fluidverbraucher (4) trennt, wenn das Einstellventil (8) seine erste Ventilstellung einnimmt.
Aspekt 23. Fluidversorgungssystem nach einem der Aspekte 19 bis 22, wobei das Einstellventil (8) eine Ventilfeder (8a) umfasst, die in Richtung auf die zweite Ventilstellung des Einstellventils (8) wirkt.
Aspekt 24. Fluidversorgungssystem nach einem der Aspekte 19 bis 23, wobei das Einstellventil (8) in seiner ersten Ventilstellung den zweiten Fluidverbraucher (4) vom Wegeventil (7) trennt.
Aspekt 25. Fluidversorgungssystem nach einem der Aspekte 19 bis 24, wobei das Einstellventil (8) in seiner zweiten Ventilstellung den ersten Versorgungskreis (5) vom Wegeventil (7) trennt.
Aspekt 26. Fluidversorgungssystem nach einem der Aspekte 19 bis 25, wobei das Einstellventil (8) in seiner zweiten Ventilstellung den zweiten Fluidverbraucher (4) mit dem Wegeventil (7) verbindet.
Aspekt 27. Fluidversorgungssystem nach einem der Aspekte 19 bis 26, wobei die zweite Pumpe (2) mit dem ersten Versorgungskreis (5) verbunden ist, wenn das Wegeventil (7; 15) seine erste Ventilstellung und/oder das Einstellventil (8) seine erste Ventilstellung einnimmt oder jeweils einnehmen.
Aspekt 28. Fluidversorgungssystem nach einem der Aspekte 19 bis 27, wobei die zweite Pumpe (2) vom ersten Versorgungskreis (5) nur dann getrennt ist, wenn das Wegeventil (7; 15) und das Einstellventil (8) jeweils ihre zweite Ventilstellung einnehmen.
Aspekt 29. Fluidversorgungssystem nach einem der Aspekte 13 bis 28, wobei das Wegeventil (7) in seiner ersten Ventilstellung das Einstellventil (8) von der zweiten Pumpe (2) trennt.
Aspekt 30. Fluidversorgungssystem nach einem der Aspekte 13 bis 29, wobei das Wegeventil (7) in seiner ersten Ventilstellung eine Förderung des Fluids von der zweiten Pumpe (2) unter Umgehung des Einstellventils (8) in den ersten Versorgungskreis (5) zulässt.
Aspekt 31. Fluidversorgungssystem nach einem der Aspekte 13 bis 30, wobei das Wegeventil (7) in seiner zweiten Ventilstellung das Einstellventil (8) mit der zweiten Pumpe (2) verbindet.
Aspekt 32. Fluidversorgungssystem nach einem der Aspekte 13 bis 31, wobei das Einstellventil (8) einen Druckanschluss für die zweite Pumpe (2), einen ersten Arbeitsanschluss für den ersten Versorgungskreis (5) und einen im zweiten Versorgungskreis (6) gelegenen zweiten Arbeitsanschluss aufweist und den Druckanschluss entweder mit dem ersten Arbeitsanschluss oder dem zweiten Arbeitsanschluss verbindet.
Aspekt 33. Fluidversorgungssystem nach dem vorhergehenden Aspekt und Aspekt 5, wobei der zweite Arbeitsanschluss des Wegeventils (7) mit dem Druckanschluss des Einstellventils (8) verbunden ist.
Aspekt 34. Fluidversorgungssystem nach einem der Aspekte 13 bis 33, wobei das Einstellventil (8) im zweiten Versorgungskreis (6) angeordnet ist
Aspekt 35. Fluidversorgungssystem nach einem der Aspekte 13 bis 34, wobei das Wegeventil (7) und das Einstellventil (8) im zweiten Versorgungskreis (5) in Serie angeordnet sind.
Aspekt 36. Fluidversorgungssystem nach einem der Aspekte 13 bis 35, wobei das Wegeventil (7) im zweiten Versorgungskreis (5) stromauf des Einstellventils (8) angeordnet ist.
Aspekt 37. Fluidversorgungssystem nach einem der Aspekte 13 bis 36, wobei das Einstellventil (8) ein Wegeventil, beispielsweise ein 3/2-Wegeventil, ist.
Aspekt 38. Fluidversorgungssystem nach einem der Aspekte 13 bis 37, wobei das Einstellventil (8) ein Fluidikventil ist.
Aspekt 39. Fluidversorgungssystem nach einem der Aspekte 13 bis 38, wobei das Einstellventil (8) zur Einstellung des zweiten Drucks (P2) mit einem Fluidstelldruck beaufschlagbar ist und der Fluidstelldruck auf das Einstellventil (8) in Richtung auf eine der Ventilstellungen, vorzugsweise in Richtung auf die erste Ventilstellung, wirkt.
Aspekt 40. Fluidversorgungssystem nach einem der vorhergehenden Aspekte, umfassend ein im ersten Versorgungskreis (5) angeordnetes Druckbegrenzungsventil (9) zur Begrenzung eines im ersten Versorgungskreis (5) herrschenden ersten Drucks (P1) auf ein vorgegebenes oder vorgebbares Druckniveau, vorzugsweise zur Begrenzung des ersten Drucks (P1) auf einen Maximalwert.
Aspekt 41. Fluidversorgungssystem nach dem vorhergehenden Aspekt, wobei das im ersten Versorgungskreis (5) angeordnete Druckbegrenzungsventil (9) zur Begrenzung des ersten Drucks (P1) mit einem Fluidstelldruck, beispielsweise dem ersten Druck (P1), beaufschlagbar ist.
Aspekt 42. Fluidversorgungssystem nach dem vorhergehenden Aspekt, wobei der Fluidstelldruck vom ersten Druck (P1) abhängt.
Aspekt 43. Fluidversorgungssystem nach dem vorhergehenden Aspekt, wobei der Fluidstelldruck dem ersten Druck (P1) entspricht.
Aspekt 44. Fluidversorgungssystem nach einem der Aspekte 40 bis 43, wobei vom ersten Versorgungskreis (5), vorzugsweise stromab des Druckbegrenzungsventils (9), eine Rückführleitung (9b) abzweigt und in eine Druckkammer des Druckbegrenzungsventils (9) führt, um das Druckbegrenzungsventil (9) mit einem im ersten Versorgungskreis (5) herrschenden Druck, vorzugsweise unmittelbar dem einzustellenden ersten Druck (P1), zu beaufschlagen.
Aspekt 45. Fluidversorgungssystem nach einem der Aspekte 40 bis 44, wobei das im ersten Versorgungskreis (5) angeordnete Druckbegrenzungsventil (9) eine Ventilfeder (9a) umfasst, die dem Fluidstelldruck entgegenwirkt.
Aspekt 46. Fluidversorgungssystem nach einem der Aspekte 40 bis 45, wobei das im ersten Versorgungskreis (5) angeordnete Druckbegrenzungsventil (9) einen Druckanschluss für die erste Pumpe (1), einen im ersten Versorgungskreis (5) gelegenen ersten Arbeitsanschluss und einen mit einem Reservoir (R) für das Fluid verbundenen zweiten Arbeitsanschluss aufweist und den Druckanschluss entweder mit dem ersten Arbeitsanschluss oder dem zweiten Arbeitsanschluss verbindet.
Aspekt 47. Fluidversorgungssystem nach einem der Aspekte 40 bis 46, wobei die zweite Pumpe (2) über das Wegeventil (7, 8; 15) stromab des im ersten Versorgungskreis (5) angeordneten Druckbegrenzungsventils (9) mit dem ersten Versorgungskreis (5) verbindbar ist.
Aspekt 48. Fluidversorgungssystem nach einem der einem der Aspekte 40 bis 47, wobei das im ersten Versorgungskreis (5) angeordnete Druckbegrenzungsventil (9) ein Wegeventil, beispielsweise ein 3/2-Wegeventil, ist.
Aspekt 49. Fluidversorgungssystem nach einem der einem der Aspekte 40 bis 48, wobei das im ersten Versorgungskreis (5) angeordnete Druckbegrenzungsventil (9) ein Fluidikventil ist.
Aspekt 50. Fluidversorgungssystem nach einem der Aspekte 40 bis 49, wobei das im ersten Versorgungskreis (5) angeordnete Druckbegrenzungsventil (9) zwischen einer ersten Ventilstellung und wenigstens einer anderen, zweiten Ventilstellung verstellbar ist und in seiner ersten Ventilstellung eine Förderung des Fluids von der ersten Pumpe (1) zum ersten Fluidverbraucher (3) und in seiner zweiten Ventilstellung eine Förderung des Fluids in Richtung eines Reservoirs (R), vorzugsweise unmittelbar in die Umgebung des Einstellventils (9), zulässt, um den ersten Druck (P1) einzustellen, beispielsweise zu begrenzen.
Aspekt 51. Fluidversorgungssystem nach einem der vorhergehenden Aspekte, wobei einer der Versorgungskreise (5, 6), vorzugsweise der erste Versorgungskreis (5), einen größeren Volumenstrom als der andere der Versorgungskreise (5, 6) benötigt und diejenige der Pumpen (1, 2), die in dem Versorgungkreis (5) angeordnet ist, der den größeren Volumenstrom benötigt, vorzugsweise ein größeres spezifisches Fördervolumen als die andere der Pumpen (1, 2) hat.
Aspekt 52. Fluidversorgungssystem nach einem der vorhergehenden Aspekte, wobei das spezifische Fördervolumen einer der Pumpen (1, 2), vorzugsweise der ersten Pumpe (1), größer als das spezifische Fördervolumen der anderen der Pumpen (1, 2) ist.
Aspekt 53. Fluidversorgungssystem nach einem der vorhergehenden Aspekte, wobei die erste Pumpe (1) und/oder die zweite Pumpe (2) im Fördervolumen verstellbar ist oder jeweils sind.
Aspekt 54. Fluidversorgungssystem nach einem der vorhergehenden Aspekte, wobei einer der Versorgungskreise (5, 6), vorzugsweise der zweite Versorgungskreis (6), einen höheren Druck als der andere der Versorgungskreise (5, 6) benötigt und diejenige der Pumpen (1, 2), die in dem Versorgungkreis (5) angeordnet ist, der den höheren Druck benötigt, vorzugsweise gegen einen höheren Gegendruck als die andere der Pumpen (1, 2) fördern kann.
Aspekt 55. Fluidversorgungssystem nach einem der vorhergehenden Aspekte, wobei eine der Pumpen (1, 2), vorzugsweise die zweite Pumpe (2), gegen einen höheren Gegendruck als die andere der Pumpen (1, 2) fördern kann.
Aspekt 56. Fluidversorgungssystem nach einem der vorhergehenden Aspekte, wobei wenigstens eine der Pumpen (1, 2), vorzugsweise die zweite Pumpe (2), eine Konstantpumpe ist.
Aspekt 57. Fluidversorgungssystem nach einem der vorhergehenden Aspekte, wobei eine der Pumpen (1, 2), vorzugsweise die erste Pumpe (1), im Fördervolumen verstellbar und die andere der Pumpen (1, 2), vorzugsweise die zweite Pumpe (2), eine Konstantpumpe ist.
Aspekt 58. Fluidversorgungssystem nach einem der vorhergehenden Aspekte, wobei wenigstens eine der Pumpen (1, 2), vorzugsweise die erste Pumpe (1), eine Flügelpumpe, vorzugsweise Flügelzellenpumpe, ist.
Aspekt 59. Fluidversorgungssystem nach einem der vorhergehenden Aspekte, wobei wenigstens eine der Pumpen (1, 2), vorzugsweise die zweite Pumpe (2), eine Zahnradpumpe, vorzugsweise Außenzahnradpumpe, ist.
Aspekt 60. Fluidversorgungssystem nach einem der vorhergehenden Aspekte, wobei eine der Pumpen (1, 2), vorzugsweise die erste Pumpe (1), eine Flügelpumpe und die andere der Pumpen (1, 2), vorzugsweise die zweite Pumpe (2), eine Zahnradpumpe ist.
Aspekt 61. Fluidversorgungssystem nach einem der vorhergehenden Aspekte, wobei die erste Pumpe (1) ein drehbares erstes Förderglied und die zweite Pumpe (2) ein drehbares zweites Förderglied aufweisen und diese Förderglieder auf einer gemeinsamen Antriebswelle (10) angeordnet sind.
Aspekt 62. Fluidversorgungssystem nach einem der vorhergehenden Aspekte, wobei das erste Förderglied und das zweite Förderglied um die gleiche Drehachse drehbar angeordnet sind.
Aspekt 63. Fluidversorgungssystem nach einem der vorhergehenden Aspekte, wobei die erste Pumpe (1) und/oder die zweite Pumpe (2) in fester, vorzugsweise gleicher, Drehzahlbeziehung von einem Motor, vorzugsweise dem im ersten Versorgungskreis (5) angeordneten Aggregat (3), des Kraftfahrzeugs angetrieben wird oder werden.
Aspekt 64. Fluidversorgungssystem nach einem der vorhergehenden Aspekte, wobei die erste Pumpe (1) und die zweite Pumpe (2) in einem gemeinsamen Pumpengehäuse angeordnet sind.
Aspekt 65. Fluidversorgungssystem nach dem vorhergehenden Aspekt, wobei das Pumpengehäuse außen einen ersten Sauganschluss für die erste Pumpe (1) und einen zweiten Sauganschluss für die zweite Pumpe (2) aufweist.
Aspekt 66. Fluidversorgungssystem nach einem der vorhergehenden Aspekte, wobei die erste Pumpe (1) und die zweite Pumpe (2) auf einer Niederdruckseite an ein gemeinsames Reservoir (R) angeschlossen sind.
Aspekt 67. Fluidversorgungssystem nach dem vorhergehenden Aspekt, wobei Fluid vom ersten Versorgungskreis (5) und/oder vom zweiten Versorgungskreis (6) in das Reservoir (R) abströmt.
Aspekt 68. Fluidversorgungssystem nach einem der vorhergehenden Aspekte, umfassend eine Sperreinrichtung (12), die in einer Verbindungsleitung (11) stromab des Wegeventils (7; 15) und stromauf des ersten Versorgungskreises (5) angeordnet ist und eine Förderung über das Wegeventil (7; 15) in Richtung auf den ersten Versorgungskreis (5) erst bei Überschreitung eines mittels der Sperreinrichtung (12) fest vorgegebenen oder einstellbaren Drucks zulässt.
Aspekt 69. Fluidversorgungssystem nach dem vorhergehenden Aspekt, wobei der zweite Fluidverbraucher (4) mittels der Sperreinrichtung (12) auf einen bestimmten Druck, beispielsweise den mittels der Sperreinrichtung (12) fest vorgegebenen oder einstellbaren Druck, vorgeladen wird.
Aspekt 70. Fluidversorgungssystem nach einem der vorhergehenden Aspekte, umfassend eine Sperreinrichtung (12), die in einer Verbindungsleitung (11) stromab der zweiten Pumpe (2), vorzugsweise stromab des Wegeventils (7; 15), und stromauf des ersten Versorgungskreises (5) angeordnet ist und ein Rückströmen von Fluid in Richtung auf den zweiten Versorgungskreis (6) verhindert und beispielsweise ein Rückschlagventil ist.
Aspekt 71. Fluidversorgungssystem nach einem der vorhergehenden Aspekte in Kombination mit Aspekt 13, umfassend eine Sperreinrichtung (14), die in einer Verbindungsleitung (13) stromab des Einstellventils (8) und stromauf des ersten Versorgungskreises (5) angeordnet ist und ein Rückströmen von Fluid in Richtung auf den zweiten Versorgungskreis (6) verhindert und beispielsweise ein Rückschlagventil ist.
Aspekt 72. Fluidversorgungssystem nach einem der vorhergehenden Aspekte, wobei der erste Fluidverbraucher (3) ein Antriebsmotor des Kraftfahrzeugs, vorzugsweise ein Verbrennungsmotor, ist.
Aspekt 73. Fluidversorgungssystem nach einem der vorhergehenden Aspekte, wobei die erste Pumpe (1) eine Schmierölpumpe und der erste Versorgungskreis (5) ein Schmierölkreis zur Versorgung eines Verbrennungsmotors des Kraftfahrzeugs mit Schmieröl ist.
Aspekt 74. Fluidversorgungssystem nach einem der vorhergehenden Aspekte, wobei der erste Fluidverbraucher (4) ein Antriebsmotor des Kraftfahrzeugs ist und wenigstens einer der Versorgungskreise (6) der Kühlung des Antriebsmotors dient.
Aspekt 75. Fluidversorgungssystem nach einem der vorhergehenden Aspekte, wobei der zweite Fluidverbraucher (4) eine Stelleinrichtung zur Verstellung einer oder mehrerer Motorkomponenten eines Verbrennungsmotors oder einer oder mehrerer Getriebekomponenten eines Getriebes des Kraftfahrzeugs ist.
Aspekt 76. Fluidversorgungssystem nach dem vorhergehenden Aspekt, wobei ein oder mehrere Nockenwellensteller zur Verstellung jeweils der Phasenlage einer Nockenwelle und/oder ein oder mehrere Pleuelversteller zur Verstellung jeweils der Länge eines Kurbelwellenpleuels des Verbrennungsmotors die Stelleinrichtung bildet oder gemeinsam bilden.
Aspekt 77. Fluidversorgungssystem nach einem der zwei unmittelbar vorhergehenden Aspekte, wobei die Stelleinrichtung eine oder mehrere Stellkammern zur Verstellung des Fördervolumens einer der Pumpen (1, 2) aufweist und die Stellkammer oder wenigstens eine der mehreren Stellkammern von der zweiten Pumpe mit Druck beaufschlagbar ist.
Aspekt 78. Fluidversorgungssystem nach einem der vorhergehenden Aspekte, wobei
   - der erste Fluidverbraucher (3) ein Antriebs-Verbrennungsmotor des Kraftfahrzeugs, die erste Pumpe (1) eine Schmierölpumpe und der erste Versorgungskreis (5) ein Schmierölkreis zur Versorgung des Antriebs-Verbrennungsmotors mit Schmieröl sind,
   - der zweite Fluidverbraucher (4) eine Stelleinrichtung zur Verstellung einer Motorkomponente des Antriebs-Verbrennungsmotors umfasst und
   - die Stelleinrichtung einen oder mehrere Pleuelversteller zur Verstellung jeweils der Länge eines Kurbelwellenpleuels und/oder einen oder mehrere Nockenwellensteller jeweils zur Verstellung der Phasenlage einer Nockenwelle des Antriebs-Verbrennungsmotors und/oder eine oder mehrere Stellkammern einer der Pumpen (1), falls diese im Fördervolumen verstellbar ist, umfasst.
Aspekt 79. Fluidversorgungssystem nach dem vorhergehenden Aspekt, wobei die Stelleinrichtung zur Verstellung der Motorkomponente, vorzugsweise der zweite Fluidverbraucher (4), von dem oder den Pleuelverstellern und/oder dem oder den Nockenwellenstellern und/oder der einen oder mehreren Stellkammern gebildet wird.

Nachfolgend werden ein Ausführungsbeispiele der Erfindung anhand von Figuren erläutert. An den Ausführungsbeispielen offenbar werdende Merkmale bilden - jeweils einzeln und in jeder Merkmalskombination - die Gegenstände der Ansprüche und der vorstehenden Aspekte sowie die vorstehend darüber hinaus beschriebenen Ausgestaltungen vorteilhaft weiter. Es zeigen:

Figur 1 ein Fluidversorgungssystem eines ersten Ausführungsbeispiels, und Figur 2 ein Fluidversorgungssystem eines zweiten Ausführungsbeispiels.

Figur 1 zeigt ein Fluidversorgungssystem eines ersten Ausführungsbeispiels. Das Fluidversorgungssystem umfasst eine erste Pumpe 1, die in einem ersten Versorgungskreis 5 einen ersten Fluidverbraucher 3 mit Fluid versorgt. Der Fluidverbraucher 3 kann beispielsweise ein Verbrennungsmotor zum Antreiben eines Kraftfahrzeugs sein. Bei dem Fluid kann es sich insbesondere um Schmieröl und bei dem Versorgungskreis 5 entsprechend um einen Schmierölkreis zur Versorgung des Fluidverbrauchers 3 mit Schmieröl handeln. Das Fluid kann zusätzlich auch der Kühlung des Fluidverbrauchers 3, beispielsweise der Kühlung von Kolben des Fluidverbrauchers 3, falls dieser als Verbrennungsmotor ausgeführt ist, dienen. Die Pumpe 1 ist dafür eingerichtet, das Fluid im ersten Kreis 5 mit wenigstens einem ersten Volumenstrom V1 und wenigstens einem ersten Versorgungsdruck P1 zu fördern. Bei dem Volumenstrom V1 und dem Versorgungsdruck P1 kann es sich beispielsweise um den Volumenstrom und den Versorgungsdruck in der Ölhauptgalerie eines Verbrennungsmotors handeln. Die Pumpe 1 kann dazu eingerichtet sein, den vom Fluidverbraucher 3 zur Schmierung und/oder Kühlung benötigten Volumenstrom und Versorgungsdruck über den gesamten Betriebsbereich des Fluidverbrauchers 3 alleine zu liefern.

Die Pumpe 1 kann, wie dargestellt, eine im Fördervolumen verstellbare Pumpe sein, so dass ein von der Pumpe 1 geförderter Volumenstrom durch Verstellung des Fördervolumens der Pumpe 1 an einen im Betrieb variierenden tatsächlichen Bedarf des Fluidverbrauchers 3 angepasst werden kann. Die Pumpe 1 kann zwar grundsätzlich eine Linearhubpumpe sein, bevorzugt ist sie jedoch als Rotationspumpe ausgeführt. Als Rotationspumpe kommen Zahnradpumpen, Pendelschieberpumpen und grundsätzlich alle Bauarten von Rotationspumpen in Betracht. Bevorzugt ist die Pumpe 1 eine Flügelzellenpumpe.

Das Fluidversorgungssystem umfasst noch eine zweite Pumpe 2, die der Versorgung eines in einem zweiten Versorgungskreis 6 angeordneten zweiten Fluidverbrauchers 4 mit dem Fluid dient. Handelt es sich bei dem ersten Fluidverbraucher 3 um einen Verbrennungsmotor mit Kolbenkühlung, können beispielsweise der erste Versorgungskreis 5 den Schmierölkreis und der zweite Versorgungskreis 6 einen Kolbenkühlkreis bilden, die Pumpe 2 also der Versorgung der Kolben mit dem Fluid als Kühlmittel dienen. Alternativ kann es sich bei dem zweiten Fluidverbraucher 4 um einen oder mehrere Nockenwellensteller zur Verstellung der Phasenlage einer oder mehrerer Nockenwellen handeln. In einer weiteren Alternative kann ein Pleuelversteller oder können mehrere Pleuelversteller gemeinsam den Fluidverbraucher 4 bilden. Das Fluid dient in derartigen Ausführungen als Arbeitsfluid zur Betätigung des jeweiligen Nockenwellenstellers oder Pleuelverstellers. Ein oder mehrere Nockenwellensteller und ein oder mehrere Pleuelversteller, optional auch noch eine oder mehrere Kolbenkühldüsen, können auch gemeinsam den Fluidverbraucher 4 bilden. Der jeweilige Nockenwellensteller und jeweilige Pleuelversteller können in derartigen Ausführungen gemeinsam, vorzugsweise über nachgeordnete, in der Figur nicht dargestellte Ventile mittels der zweiten Pumpe 2 mit dem Fluid versorgt, d.h. mit Druck beaufschlagt werden. In noch einer Variante kann die zweite Pumpe 2 der Verstellung des Fördervolumens der ersten Pumpe 1 dienen. Ist die erste Pumpe 1 wie im Ausführungsbeispiel als verstellbare Pumpe ausgeführt, und umfasst sie zur Verstellung ihres Fördervolumens eine fluidisch betätigbare Stelleinrichtung, beispielsweise eine oder mehrere Stellkammern innerhalb eines Pumpengehäuses, kann der zweite Fluidverbraucher 4 diese Stelleinrichtung der Pumpe 1 sein oder die Stelleinrichtung der Pumpe 1 zusätzlich zu dem oder den Nockenwellenstellern und/oder dem oder den Pleuelverstellern umfassen.

Die zweite Pumpe 2 ist dazu eingerichtet, das Fluid mit einem zweiten Volumenstrom V2 oder größer und einem zweiten Versorgungsdruck P2 oder größer zu fördern. Der Versorgungsdruck P2 kann insbesondere ein nominaler Arbeitsdruck für die Betätigung eines oder mehrerer Nockenwellensteller und/oder eines oder mehrerer Pleuelversteller und/oder einer oder mehrerer Kolbenkühldüsen und/oder eine Stelleinrichtung der Pumpe 1 sein. Der Volumenstrom V2 ist der sich beim Versorgungsdruck P2 einstellende Volumenstrom, der für eine ausreichende Versorgung des Fluidverbrauchers 4 erforderlich ist. Der Volumenstrom V2 kann beispielsweise ein reiner Haltestrom sein, der gerade ausreicht, unvermeidliche Leckagen zu kompensieren.

Die zweite Pumpe 2 kann als Linearhubpumpe oder, wie bevorzugt, als Rotationspumpe ausgeführt sein. In der Ausführung als Rotationspumpe kann es sich beispielsweise um eine Zahnradpumpe, insbesondere Außen- oder Innenzahnradpumpe, oder um eine Pendelschieberpumpe oder eine Flügelzellenpumpe handeln. Bevorzugt ist die zweite Pumpe 2 eine Zahnradpumpe und besonders bevorzugt eine Außenzahnradpumpe. In einfachen, nicht zuletzt deshalb bevorzugten Ausführungen ist die Pumpe 2 im Fördervolumen nicht verstellbar, d.h. als Konstantpumpe ausgeführt. Grundsätzlich kann sie jedoch stattdessen als im Fördervolumen verstellbare Pumpe ausgeführt sein.

Die Pumpen 1 und 2 fördern das Fluid aus einem gemeinsamen Reservoir R. Die Versorgungskreise 5 und 6 weisen jeweils eine Niederdruckseite und eine Hochdruckseite auf. Die Niederdruckseite des Kreises 5 erstreckt sich vom Reservoir R bis zur Pumpe 1. Die Hochdruckseite des Kreises 5 erstreckt sich von der Pumpe 1 bis zur stromabwärtigsten Verbrauchstelle des Fluidverbrauchers 3. Vom Fluidverbraucher 3 strömt das im Druck entlastete Fluid, wie in der Figur angedeutet, zurück in das Reservoir R. Die Niederdruckseite des Kreises 6 erstreckt sich vom Reservoir R bis zur Pumpe 2, und die Hochdruckseite des Kreises 6 erstreckt sich von der Pumpe 2 bis zu der oder den mehreren Verbrauchstellen des Fluidverbrauchers 4. Das Fluid kann, muss jedoch nicht, vom Fluidverbraucher 4 zurück in das Reservoir R strömen. Die Rückströmung vom Fluidverbraucher 3 und/oder eine optionale Rückströmung vom Fluidverbraucher 4 kann insbesondere aufgrund Schwerkraft erfolgen. In Figur 1 ist eine Rückströmung des Fluids zum Reservoir R auch für den zweiten Fluidverbraucher 4 angedeutet.

Im zweiten Versorgungskreis 6 ist stromab der Pumpe 2 ein Wegeventil 7 angeordnet. Das Wegeventil 7 ist zwischen einer ersten Ventilstellung und einer zweiten Ventilstellung umsteuerbar. In Figur 1 nimmt das Wegeventil 7 die erste Ventilstellung ein, in der es eine Förderung des Fluids von der zweiten Pumpe 2 in den ersten Kreis 5 zulässt und gleichzeitig den Fluidverbraucher 4 von der Pumpe 2 trennt. Wird das Wegeventil 7 in die zweite Ventilstellung verstellt, lässt es eine Förderung des Fluids von der Pumpe 2 zum Fluidverbraucher 4 zu und trennt gleichzeitig die Pumpe 2 vom ersten Kreis 5.

Das Wegeventil 7 ist als 3/2-Wegeventil ausgeführt und somit nur zwischen diesen beiden Ventilstellungen hin und her verstellbar. In Modifikationen kann das Wegeventil 7 zwischen mehr als zwei Ventilstellungen umsteuerbar sein. In derartigen Ausführungen kann es die beschriebene erste und zweite Ventilstellung und zusätzlich eine dritte Ventilstellung aufweisen. In der optionalen dritten Ventilstellung kann es die Pumpe 2 beispielsweise gleichzeitig mit dem zweiten Fluidverbraucher 4 und dem ersten Kreis 5 verbinden und beispielsweise ein bestimmtes Teilungsverhältnis einstellen. Das Wegeventil 7 ist zwar vorzugsweise ein Schaltventil, das nur zwischen seinen unterschiedlichen Ventilstellungen umsteuerbar ist, alternativ kann es aber auch als Proportionalventil, insbesondere 3/2-Wegeventil, ausgeführt sein, um eine kontinuierliche Aufteilung in Teilströme vornehmen zu können.

Das Wegeventil 7 umfasst eine Ventilfeder 7a und eine Elektromagneteinrichtung 7b. Es ist dementsprechend als Elektromagnetventil ausgeführt. Mittels der Elektromagneteinrichtung 7b kann das Wegeventil 7 in die unterschiedlichen, im Ausführungsbeispiel zwei Ventilstellungen wahlweise umgesteuert und somit der Fluidverbraucher 4 wahlweise mit der zweiten Pumpe 2 verbunden oder von dieser getrennt werden. Ebenso kann die Pumpe 2 mittels des Wegeventils 7 wahlweise mit dem ersten Kreis 5 verbunden und von diesem getrennt werden. Die Ventilfeder 7a beaufschlagt einen Ventilkolben des Wegeventils 7 mit einer in Richtung auf die erste Ventilstellung wirkenden Federkraft. Die Elektromagneteinrichtung 7b wirkt bei Strombeaufschlagung der Federkraft entgegen in Richtung auf die zweite Ventilstellung. Wird das Wegeventil 7 nicht bestromt, nimmt es, wie dargestellt, die erste Ventilstellung ein. Bei Bestromung wird es in die zweite Ventilstellung umgesteuert. Die Elektromagneteinrichtung 7b kann beispielsweise mit einer übergeordneten Motorsteuerung verbunden sein, um den Umsteuervorgang in Anpassung an den Bedarf des Fluidverbrauchers 4 vornehmen zu können.

Das Fluidversorgungssystem umfasst ferner ein Einstellventil 8, das ebenfalls stromab der Pumpe 2 und wie bevorzugt auch stromab des Wegeventils 7 im zweiten Kreis 6 angeordnet ist. Alternativ kann das Einstellventil 8 stromauf des Wegeventils 7 angeordnet sein. Das Einstellventil 8 dient der Einstellung des Versorgungsdrucks P2 für den Fluidverbraucher 4. Das Einstellventil 8 ist ebenfalls als Wegeventil ausgeführt, beispielhaft als 3/2-Wegeventil. Es ist zwischen einer ersten Ventilstellung und einer zweiten Ventilstellung umsteuerbar. In der ersten Ventilstellung stellt es eine Verbindung zwischen dem zweiten Kreis 6 und dem ersten Kreis 5 her und trennt den Fluidverbraucher 4 von der Pumpe 2. In Figur 1 nimmt das Einstellventil 8 die zweite Ventilstellung ein, in der es die Pumpe 2 vom ersten Kreis 5 trennt und eine Förderung des Fluids von der Pumpe 2 zum Fluidverbraucher 4 zulässt.

Das Einstellventil 8 umfasst eine Ventilfeder 8a, die einen Ventilkolben des Einstellventils 8 mit einer in Richtung auf die zweite Ventilstellung wirkenden Federkraft beaufschlagt. Das Einstellventil 8 ist als Fluidikventil ausgeführt. Ein Fluidstelldruck, der von einem im zweiten Kreis 6 herrschenden Druck abhängt, wirkt der Federkraft der Ventilfeder 8a entgegen auf den Ventilkolben in Richtung auf die erste Ventilstellung. Hierzu zweigt vom zweiten Kreis 6 eine Rückführleitung 8b ab, über die das unter dem Druck P2 stehende Fluid auf den Ventilkolben geleitet wird. Der Fluidstelldruck entspricht dem Druck P2 zumindest im Wesentlichen. Die Rückführleitung 8b kann in Bezug auf das Einstellventil 8 als externe, oder, wie bevorzugt, als interne Rückführleitung 8b ausgeführt sein. Die Rückführleitung 8b zweigt vorzugsweise stromab des Einstellventils 8 vom zweiten Kreis 6 ab. Das Einstellventil 8 kann selbst ebenfalls über eine Elektromagneteinrichtung vergleichbar der Elektromagneteinrichtung 7b verfügen, um die Ventilfeder 8a oder, bevorzugt, den Fluidstelldruck zu unterstützen. Im Ausführungsbeispiel ist das Einstellventil 8 jedoch wie bevorzugt, als reines Fluidikventil, ohne Elektromagneteinrichtung, ausgeführt. Auf seinen Ventilkolben wirken dementsprechend nur die Federkraft der Ventilfeder 8a und dieser entgegen der Fluidstelldruck.

Die Ventilfeder 8a und die Kolbenfläche des Ventilkolbens, auf die der Fluidstelldruck wirkt, sind aufeinander so abgestimmt, dass sich im zweiten Kreis 6 zwischen dem Einstellventil 8 und dem Fluidverbraucher 4 maximal der zweite Versorgungsdruck P2 einstellt. Im Zusammenspiel von Ventilfeder 8a und rückgeführtem Fluiddruck wird der zweite Versorgungsdruck P2 somit auf einen vorgegebenen Maximalwert begrenzt. Wenn der Druck P2 den Maximalwert übersteigt, steuert das Einstellventil 8 aus der dargestellten zweiten Ventilstellung in die erste Ventilstellung, in der es den Fluidverbraucher 4 von der Pumpe 2 trennt und stattdessen eine Förderung in den ersten Kreis 5 zulässt.

Die Ventile 7 und 8 weisen jeweils einen Einlass oder Druckanschluss und zwei Auslässe bzw. Arbeitsanschlüsse auf. Das Wegeventil 7 kann, wie dargestellt an seinem Druckanschluss permanent mit der zweiten Pumpe 2 verbunden sein. Es kann auf die Pumpe 2 unmittelbar stromab folgen, beispielsweise auch integraler Bestandteil der Pumpe 2 sein. Das Wegeventil 7 ist an einem seiner Arbeitsanschlüsse an den Fluidverbraucher 4, im Ausführungsbeispiel über das stromabwärtige Einstellventil 8, anschließbar. Am anderen der Arbeitsanschlüsse ist es über eine Verbindungsleitung 11 an den ersten Versorgungskreis 5 anschließbar. Das Einstellventil 8 ist an seinem Druckanschluss an die zweite Pumpe 2, im Ausführungsbeispiel über das stromaufwärtige Wegeventil 7, angeschlossen. Der Fluidverbraucher 4 ist an einen der Arbeitsanschlüsse des Einstellventils 8 angeschlossen. Der andere der Arbeitsanschlüsse des Einstellventils 8 ist über eine Verbindungsleitung 13 an den ersten Versorgungskreis 5 angeschlossen.

In der Verbindungsleitung 11 ist eine Sperreinrichtung 12 angeordnet, die eine Strömung nur in Richtung auf den ersten Versorgungskreis 5 zulässt und eine Rückströmung aus dem ersten Versorgungskreis 5 in den zweiten Versorgungskreis 6 verhindert. Die Sperreinrichtung 12 kann insbesondere, wie dargestellt, ein Rückschlagventil sein.

In der Verbindungsleitung 13 ist eine Sperreinrichtung 14 angeordnet, die eine Strömung nur in Richtung auf den ersten Versorgungskreis 5 zulässt und eine Rückströmung aus dem ersten Versorgungskreis 5 in den zweiten Versorgungskreis 6 verhindert. Die Sperreinrichtung 14 kann insbesondere, wie dargestellt, ein Rückschlagventil sein.

Im ersten Versorgungskreis 5 kann ein Druckbegrenzungsventil 9 angeordnet sein, um den ersten Versorgungsdruck P1 zu begrenzen, insbesondere bei kaltem und daher zähem Fluid, falls es sich bei dem Fluid um ein Öl handelt. Bevorzugt kann der erste Druck P1 mittels des Druckbegrenzungsventils 9 auf einen vorgegebenen Maximalwert begrenzt werden. Das Druckbegrenzungsventil 9 kann als Wegeventil, beispielsweise als 3/2-Wegeventil, ausgeführt sein. In Ausführungen als Wegeventil kann das Druckbegrenzungsventil 9 zwischen einer ersten Ventilstellung und einer zweiten Ventilstellung umsteuerbar sein. In der Figur nimmt das Druckbegrenzungsventil 9 die erste Ventilstellung ein, in der es eine Förderung des Fluids von der ersten Pumpe 1 zum Fluidverbraucher 3 zulässt. In seiner zweiten Ventilstellung unterbricht das Druckbegrenzungsventil 9 die Verbindung zwischen der Pumpe 1 und dem Fluidverbraucher 3 und verbindet die Pumpe 1 stattdessen mit dem Reservoir R. Das Druckbegrenzungsventil 9 weist einen Druckanschluss für den Anschluss an die Pumpe 1, einen Arbeitsanschluss für den Anschluss des Fluidverbrauchers 3 und einen weiteren Arbeitsanschluss für die Förderung zum Reservoir R auf. Dieser weitere Anschluss kann einfach in die Umgebung des Druckbegrenzungsventils 9 führen, solange dafür Sorge getragen ist, dass das Fluid über den weiteren Arbeitsanschluss zum Reservoir R abströmen kann.

Das Druckbegrenzungsventil 9 umfasst wie bereits das Wegeventil 7 und das Einstellventil 8 einen hin und her beweglichen Ventilkolben und eine Ventilfeder 9a, die auf den Ventilkolben wirkt. Im Ausführungsbeispiel wirkt die Ventilfeder 9a in Richtung auf die erste Ventilstellung, die das Druckbegrenzungsventil 9 in der Figur einnimmt, auf den Ventilkolben. Der Ventilfeder 9a wirkt ein im ersten Kreis 5 herrschender Fluiddruck entgegen. Hierfür zweigt vom ersten Versorgungskreis 5 eine Rückführleitung 9b ab, über die das Fluid auf den Ventilkolben zur Einwirkung gebracht werden kann. Das Druckbegrenzungsventil 9 ist als reines Fluidikventil ausgeführt. Die Rückführleitung 9b zweigt wie bevorzugt, aber nur beispielhaft, stromab des Druckbegrenzungsventils 9 vom ersten Kreis 5 ab. Die Rückführleitung 9b kann extern zum Druckbegrenzungsventil 9 vorgesehen oder, bevorzugter, integraler Bestandteil des Druckbegrenzungsventils 9 sein.

Die zweite Pumpe 2 ist über das Wegeventil 7 und die Verbindungsleitung 11 mit dem ersten Versorgungskreis 5 verbindbar. Das von der Pumpe 2 geförderte Fluid kann vorteilhafterweise stromab des Druckbegrenzungsventils 9 in den ersten Kreis 5 gefördert werden. Hierfür ist die Verbindungsleitung 11 stromab des Druckbegrenzungsventils 9 an den ersten Kreis 5 angeschlossen.

Die Pumpe 2 ist über das Einstellventil 8 und die Verbindungsleitung 13 mit dem ersten Versorgungskreis 5 verbindbar. Bevorzugt ist sie, wie im Ausführungsbeispiel, stromab des Druckbegrenzungsventils 9 mit dem ersten Kreis 5 verbindbar. Hierfür ist die Verbindungsleitung 13 stromab des Druckbegrenzungsventils 9 an den ersten Kreis 5 angeschlossen. Die Verbindungsleitung 13 ist vorteilhafterweise stromab der Verbindungsleitung 11 an den ersten Kreis 5 angeschlossen.

Die Pumpen 1 und 2 werden in fester Drehzahlbeziehung vom Antriebsmotor des Fahrzeugs, bei dem es sich um einen Verbrennungsmotor oder einen Elektromotor handeln kann, angetrieben. In derartigen Ausführungen können die Pumpen 1 und 2 über getrennte Antriebsstränge, aber jeweils fester Drehzahlbeziehung angetrieben werden. Wie bevorzugt sind jedoch ein Förderrotor der ersten Pumpe 1 und ein Förderrotor der zweiten Pumpe 2 koaxial auf einer gemeinsamen Antriebswelle 10 angeordnet, die ihrerseits vom Antriebsmotor des Fahrzeugs angetrieben wird. Sie werden daher in fester und gleicher Drehzahlbeziehung angetrieben.

Die Pumpen 1 und 2 können separate Pumpengehäuse aufweisen. Bei Anordnung von Fördergliedern auf einer gemeinsamen Antriebswelle, wie im Ausführungsbeispiel, sind aber auch Ausführungen vorteilhaft, in denen die Pumpen 1 und 2 ein gemeinsames Pumpengehäuse haben. Ist dies der Fall, sind die Pumpen 1 und 2 zumindest auf der Auslassseite bzw. Hochdruckseite voneinander getrennt, weisen also jeweils einen eigenen Auslass auf. Auf der Niederdruckseite können sie einen gemeinsamen Einlass oder, wie bevorzugt, auch bei einem gemeinsamen Pumpengehäuse getrennte Einlässe aufweisen.

Figur 2 zeigt ein Fluidversorgungssystem eines zweiten Ausführungsbeispiels, das sich vom ersten Ausführungsbeispiel nur in der Anordnung des elektromagnetisch betätigbaren Wegeventils unterscheidet. Im ersten Ausführungsbeispiel kann das Wegeventil 7 die Verbindung zwischen der zweiten Pumpe 2 und dem zweiten Fluidverbraucher 4 unterbrechen. Das Fluidversorgungssystem des zweiten Ausführungsbeispiels umfasst anstelle des im zweiten Versorgungskreis 6 angeordneten Wegeventils 7 ein Wegeventil 15, das die Förderung des Fluids von der zweiten Pumpe zum zweiten Fluidverbraucher 4 beeinflussen, aber nicht unterbrechen kann. Das Wegeventil 15 ist in diesem Sinne außerhalb des zweiten Versorgungskreises 6 angeordnet.

Von der Anordnung des Wegeventils 15 abgesehen entspricht das Fluidversorgungssystem des zweiten Ausführungsbeispiels dem Fluidversorgungssystem des ersten Ausführungsbeispiels. So können die Pumpen 1 und 2, die Fluidverbraucher 3 und 4, die Ventile 8 und 9, die Sperreinrichtungen 12 und 14 und die Verbindungsleitung 13 genau wie im ersten Ausführungsbeispiel ausgebildet und angeordnet sein. Diesbezüglich wird auf die Ausführungen zum ersten Ausführungsbeispiel verwiesen.

Im zweiten Ausführungsbeispiel zweigt die Verbindungsleitung 11 vom zweiten Versorgungskreis 6 an einer Abzweigung 11' ab und das Wegeventil 15 ist stromab der Abzweigung 11' in der Verbindungsleitung 11 angeordnet. Die Verbindungsleitung 11 ist stromab des Wegeventils 15 wie im ersten Ausführungsbeispiel an den ersten Versorgungskreis 5 angeschlossen. In der Verbindungsleitung 11 kann, wie im ersten Ausführungsbeispiel, eine Sperreinrichtung 12 stromab des Wegeventils 15 angeordnet sein.

Das Wegeventil 15 ist zwischen einer ersten Ventilstellung und einer zweiten Ventilstellung verstellbar. In der ersten Ventilstellung lässt das Wegeventil 15 eine Förderung des Fluids von der zweiten Pumpe 2 in den ersten Versorgungskreis 5 zu. In Figur 2 nimmt das Wegeventil 15 die erste Ventilstellung ein. In der zweiten Ventilstellung trennt es den ersten Versorgungskreis 5 vom zweiten Versorgungskreis 6 und somit auch von der Pumpe 2. Im Unterschied zum Wegeventil 7 des ersten Ausführungsbeispiels lässt das Wegeventil 15 eine Förderung des Fluids von der zweiten Pumpe 2 zum zweiten Fluidverbraucher 4 nicht nur in der zweiten Ventilstellung, sondern auch in der ersten Ventilstellung zu. Nimmt das Wegeventil die erste Ventilstellung ein, kann das von der zweiten Pumpe 2 geförderte Fluid jedoch in den ersten Versorgungskreis 5 abströmen, so dass sich im zweiten Versorgungskreis 6 der typischerweise niedrigere Versorgungsdruck P1 des ersten Versorgungskreises 5 einstellt. Der Fluidverbraucher 4 kann daher mit dem Versorgungsdruck P1 vorgeladen werden. Dies kann vorteilhaft sein, um bei plötzlich höherem Druckbedarf des zweiten Verbrauchers 4 die Ansprechzeit zu verkürzen.

Die Sperreinrichtung 12 kann wie im Ausführungsbeispiel dazu dienen, ein Rückströmen von Fluid vom ersten in den zweiten Versorgungskreis zu verhindern. Sie kann dementsprechend ein einfaches Rückschlagventil sein. In Weiterbildungen kann mittels der Sperreinrichtung 12 der Vorladedruck vorgegeben werden, der sich im zweiten Versorgungskreis 6 einstellt, wenn das Wegeventil 15 die erste Ventilstellung einnimmt. Der Vorladedruck kann einige bar betragen, beispielsweise 5 bar. Muss der Fluidverbraucher 4 mit einem höheren Druck P2 versorgt werden, muss im zweiten Versorgungskreis 6 nur noch die Druckdifferenz P2 - Vorladedruck aufgebaut werden. Die Ansprechzeit des Fluidverbrauchers 4 wird dementsprechend im Vergleich zur Fluidversorgung ohne Vorladung verkürzt.

In noch einer Weiterbildung kann die Sperreinrichtung 12 dafür eingerichtet sein, den Vorladedruck in Anpassung an den zweiten Fluidverbraucher 4 und/oder den ersten Fluidverbraucher 3 zu verändern, d. h. bedarfsgerecht einzustellen. Die Sperreinrichtung 12 kann dazu eingerichtet sein, nur einen Vorladedruck vorzugeben oder nur eine Rückströmung in den zweiten Versorgungskreis 6 zu verhindern. Sie kann vorteilhafterweise aber auch dazu eingerichtet sein, einen Vorladedruck fest oder veränderbar vorzugeben und die Rückströmung zu verhindern.

Das Wegeventil 15 umfasst eine Ventilfeder 15a und eine Elektromagneteinrichtung 15b. Es ist dementsprechend als Elektromagnetventil ausgeführt. Mittels der Elektromagneteinrichtung 15b kann das Wegeventil 15 in die unterschiedlichen, im Ausführungsbeispiel 2 Ventilstellungen wahlweise umgesteuert und somit der erste Versorgungskreis 5 wahlweise an den zweiten Versorgungskreis 6 angeschlossen oder von diesem getrennt werden. Die Ventilfeder 15a beaufschlagt ein Ventilkolben des Wegeventils 15 mit einer in Richtung auf die erste Ventilstellung wirkenden Federkraft. Die Elektromagneteinrichtung 15b wirkt bei Strombeaufschlagung der Federkraft entgegen in Richtung auf die zweite Ventilstellung. Wird das Wegeventil 15 nicht bestromt, nimmt es, wie in Figur 2 dargestellt, die erste Ventilstellung ein. Bei Bestromung wird es in die zweite Ventilstellung umgesteuert. Die Elektromagneteinrichtung 15b kann beispielsweise mit einer übergeordneten Motorsteuerung verbunden sein, um den Umsteuervorgang in Anpassung an den Bedarf des Fluidverbrauchers 4 vornehmen zu können.

Das Wegeventil 15 kann, wie im Ausführungsbeispiel, nur mit zwei Anschlüssen, nämlich einem Druckanschluss und einem Arbeitsanschluss ausgeführt sein. Am Druckanschluss ist es über die Verbindungsleitung 11 an den zweiten Versorgungskreis 6 angeschlossen, wie bevorzugt stromauf des Einstellventils 8. Am Arbeitsanschluss ist es an den ersten Versorgungskreis 5 angeschlossen, wie bevorzugt stromab des Druckbegrenzungsventils 9.

## Patentansprüche

1. Fluidversorgungssystem zur Versorgung mehrerer Fluidverbraucher eines Kraftfahrzeugs mit Fluid, das Fluidversorgungssystem umfassend:
(a) eine erste Pumpe (1) zur Versorgung eines in einem ersten Versorgungskreis (5) des Kraftfahrzeugs angeordneten ersten Fluidverbrauchers (3) mit Fluid,
(b) eine zweite Pumpe (2) zur Versorgung eines in einem zweiten Versorgungskreis (6) des Kraftfahrzeugs angeordneten zweiten Fluidverbrauchers (4) mit Fluid, und
(c) ein Wegeventil (7, 8; 15, 8), das zwischen einer ersten Ventilstellung und wenigstens einer anderen, zweiten Ventilstellung verstellbar ist und zur Verstellung vorzugsweise eine Elektromagneteinrichtung (7b; 15b) umfasst,
(d) wobei das Wegeventil (7, 8; 15, 8)
- in der ersten Ventilstellung eine Förderung des Fluids von der zweiten Pumpe (2) in den ersten Versorgungskreis (5) zulässt und
- in der zweiten Ventilstellung den ersten Versorgungskreis (5) von der zweiten Pumpe (2) trennt oder eine Förderung des Fluids von der zweiten Pumpe (2) in den ersten Versorgungskreis (5) im Vergleich zur ersten Ventilstellung nur gedrosselt zulässt.

2. Fluidversorgungssystem nach dem vorhergehenden Anspruch, wobei das Wegeventil (7, 8) in der zweiten Ventilstellung eine Förderung des Fluids im zweiten Versorgungskreis (6) von der zweiten Pumpe (2) zum zweiten Fluidverbraucher (4) zulässt.

3. Fluidversorgungssystem nach einem der vorhergehenden Ansprüche, wobei das Wegeventil (15; 7, 8) in der ersten Ventilstellung eine Förderung des Fluids von der zweiten Pumpe (2) in den ersten Versorgungskreis (5) und in Richtung auf den zweiten Fluidverbraucher (4) zulässt, so dass der zweite Fluidverbraucher (4) nur mit einem im Vergleich zur zweiten Ventilstellung niedrigeren Druck (P1) versorgt wird, oder die zweite Pumpe (2) vom zweiten Fluidverbraucher (4) trennt.

4. Fluidversorgungssystem nach einem der vorhergehenden Ansprüche, wobei das Wegeventil (7, 8) stromab der zweiten Pumpe (2) und stromauf des zweiten Fluidverbrauchers (4) im zweiten Versorgungskreis (6) angeordnet ist.

5. Fluidversorgungssystem nach einem der Ansprüche 1 bis 3, wobei eine Verbindungsleitung (11) vom zweiten Versorgungskreis (6) an einer Abzweigung (11') stromab der zweiten Pumpe (2) und stromauf des zweiten Fluidverbrauchers (4) abzweigt, um den ersten Versorgungskreis (5) mit dem zweiten Versorgungskreis (6) zu verbinden, und wobei das Wegeventil (15) stromab der Abzweigung (11') in der Verbindungsleitung (11) angeordnet ist.

6. Fluidversorgungssystem nach einem der vorhergehenden Ansprüche, umfassend ein Einstellventil (8) zur Einstellung eines im zweiten Versorgungskreis herrschenden zweiten Drucks (P2) auf ein vorgegebenes oder vorgebbares Druckniveau, vorzugsweise zur Begrenzung des zweiten Drucks (P2) auf einen Maximalwert, wobei das Einstellventil (8) zur Einstellung des zweiten Drucks (P2) vorzugsweise mit einem Fluidstelldruck beaufschlagbar ist.

7. Fluidversorgungssystem nach dem vorhergehenden Anspruch, wobei das Einstellventil (8) zwischen einer ersten Ventilstellung und wenigstens einer anderen, zweiten Ventilstellung verstellbar ist und in seiner ersten Ventilstellung eine Förderung des Fluids von der zweiten Pumpe (2) in den ersten Versorgungskreis (5) zulässt und in seiner zweiten Ventilstellung den ersten Versorgungskreis (5) von der zweiten Pumpe (2) trennt oder eine Förderung des Fluids von der zweiten Pumpe (2) in den ersten Versorgungskreis (5) im Vergleich zur ersten Ventilstellung nur gedrosselt zulässt.

8. Fluidversorgungssystem nach einem der zwei unmittelbar Ansprüche, wobei das Einstellventil (8) zwischen einer ersten Ventilstellung und wenigstens einer anderen, zweiten Ventilstellung verstellbar ist und in seiner zweiten Ventilstellung eine Förderung des Fluids von der zweiten Pumpe (2) zu dem zweiten Fluidverbraucher (4) und in seiner ersten Ventilstellung eine Förderung des Fluids von der zweiten Pumpe (2) in den ersten Versorgungskreis (5) zulässt, um den zweiten Druck (P2) einzustellen, beispielsweise zu begrenzen.

9. Fluidversorgungssystem nach einem der vorhergehenden Ansprüche, wobei das Wegeventil (7) und/oder das Einstellventil (8) nach einem der Ansprüche 6 bis 8 im zweiten Versorgungskreis (5) angeordnet ist oder jeweils sind.

10. Fluidversorgungssystem nach einem der vorhergehenden Ansprüche, wobei einer der Versorgungskreise (5, 6), vorzugsweise der erste Versorgungskreis (5), einen größeren Volumenstrom als der andere der Versorgungskreise (5, 6) benötigt und diejenige der Pumpen (1, 2), die in dem Versorgungkreis (5) angeordnet ist, der den größeren Volumenstrom benötigt, ein größeres spezifisches Fördervolumen als die andere der Pumpen (1, 2) hat.

11. Fluidversorgungssystem nach einem der vorhergehenden Ansprüche, wobei eine der Pumpen (1, 2), vorzugsweise die erste Pumpe (1), im Fördervolumen verstellbar und die andere der Pumpen (1, 2), vorzugsweise die zweite Pumpe (2), eine Konstantpumpe ist.

12. Fluidversorgungssystem nach einem der vorhergehenden Ansprüche, wobei eine der Pumpen (1, 2), vorzugsweise die erste Pumpe (1), eine Flügelpumpe und die andere der Pumpen (1, 2), vorzugsweise die zweite Pumpe (2), eine Zahnradpumpe ist.

13. Fluidversorgungssystem nach einem der vorhergehenden Ansprüche, wobei die erste Pumpe (1) und/oder die zweite Pumpe (2) in fester, vorzugsweise gleicher, Drehzahlbeziehung von einem Motor, vorzugsweise dem im ersten Versorgungskreis (5) angeordneten Aggregat (3), des Kraftfahrzeugs angetrieben wird oder werden.

14. Fluidversorgungssystem nach einem der vorhergehenden Ansprüche, umfassend eine Sperreinrichtung (12), die in einer Verbindungsleitung (11) stromab des Wegeventils (7; 15) und stromauf des ersten Versorgungskreises (5) angeordnet ist, wobei die Sperreinrichtung (12) ein Rückströmen von Fluid in Richtung auf den zweiten Versorgungskreis (6) verhindert und/oder eine Förderung über das Wegeventil (7; 15) in Richtung auf den ersten Versorgungskreis (5) erst bei Überschreitung eines mittels der Sperreinrichtung (12) fest vorgegebenen oder einstellbaren Drucks zulässt, wobei der zweite Fluidverbraucher (4) in vorteilhaften Ausführungen des Fluidversorgungssystems mittels der Sperreinrichtung (12) auf einen bestimmten Druck, beispielsweise den mittels der Sperreinrichtung (12) fest vorgegebenen oder einstellbaren Druck, vorgeladen wird.

15. Fluidversorgungssystem nach einem der vorhergehenden Ansprüche, wobei
- der erste Fluidverbraucher (3) ein Antriebs-Verbrennungsmotor des Kraftfahrzeugs, die erste Pumpe (1) eine Schmierölpumpe und der erste Versorgungskreis (5) ein Schmierölkreis zur Versorgung des Antriebs-Verbrennungsmotors mit Schmieröl sind,
- der zweite Fluidverbraucher (4) eine Stelleinrichtung zur Verstellung einer Motorkomponente des Antriebs-Verbrennungsmotors umfasst und
- die Stelleinrichtung einen oder mehrere Pleuelversteller zur Verstellung jeweils der Länge eines Kurbelwellenpleuels und/oder einen oder mehrere Nockenwellensteller jeweils zur Verstellung der Phasenlage einer Nockenwelle des Antriebs-Verbrennungsmotors und/oder eine oder mehrere Stellkammern einer der Pumpen (1, 2), falls diese im Fördervolumen verstellbar ist, umfasst.
